# EUROPÄISCHE PATENTSCHRIFT

(11) **EP 0 644 376 B1**
(45) Veröffentlichungstag und Bekanntmachung des Hinweises auf die Patenterteilung: **29.10.1997**
(21) Anmeldenummer: 94111935.6
(22) Anmeldetag: 30.07.1994
(51) Int. Cl.: F23N 5/00

(54) **Verfahren und Vorrichtung zur Regelung eines Brenners**
Method and apparatus for controlling a burner
Procédé et dispositif de régulation d'un brûleur

(30) Priorität: 22.09.1993 CH 2861/93
(43) Veröffentlichungstag der Anmeldung: 22.03.1995
(73) Patentinhaber: Landis & Gyr Business Support AG, 6301 Zug (CH)
(72) Erfinder: Wüest, Josef, CH-6312 Steinhausen (CH)
(74) Vertreter: Müller, Hans-Jürgen, Dipl.-Ing.

(56) Entgegenhaltungen:
- US-A- 4 408 569
- PATENT ABSTRACTS OF JAPAN vol. 7, no. 20 (M-188) 26. Januar 1983 & JP-A-57 174 618 (FUJI DENKI SEIZO) 27. Oktober 1982
- PATENT ABSTRACTS OF JAPAN vol. 9, no. 213 (M-408) 30. August 1985 & JP-A-60 071 849 (TATEISHI DENKI) 23. April 1985

## Beschreibung

Die Erfindung betrifft ein Verfahren und eine Vorrichtung zur Regelung eines Brenners für eine brennerbetriebene Feuerungsanlage, der hinsichtlich der Leistung stufig oder modulierend umschaltbar ist, gemäss dem Oberbegriff des Anspruches 1 und 6.

Energieeinsparungen und Umweltschutz kommt heute bei brennerbetriebenen Feuerungsanlagen eine zentrale Bedeutung zu, da selbst bei einmal optimal eingestellten Gas-, Öl- oder anderen Brenneranlagen nie ganz verhindert werden kann, dass während der Betriebsdauer Schadstoffe entstehen und wertvolle Energie verloren geht. Da bekannt ist, dass der Restsauerstoff- bzw. 02-Gehalt in den Abgasen ein Mass für die Qualität und den Wirkungsgrad der Verbrennung darstellt, werden immer häufiger Feuerungsanlagen mit O₂-Regelungen ausgerüstet. Dabei wird mittels einer O₂-Meßsonde im Abgaskanal und einer Regelungsvorrichtung das Verhältnis der zugeführten Luftmenge zum zugeführten Brennstoff derart geregelt, dass die Konzentration des Restsauerstoffes in den Abgasen den eingestellten Sollwert erreicht. Damit wird im Idealfall eine fast stöchiometrische Verbrennung des Brennstoffes erreicht.

Da weiterhin bekannt ist, dass die Summe der Schadstoffe (CO, NOₓ) in den Abgasen im wesentlichen etwa dort ein Minimum erreicht, wo auch die annähernd vollständige Verbrennung des Brennstoffes stattfindet, kann mit einer O₂-Regelung auch der Schadstoffausstoss einer Feuerungsanlage beträchtlich reduziert und innerhalb vorgeschriebener Grenzwerte gehalten werden.

Bei Feuerungsanlagen mit Brennern, die häufig auf verschiedenen Leistungsstufen betrieben werden, stellt sich das Problem der nicht-optimalen Verbrennung und der Begrenzung des Schadstoffausstosses bei der Umschaltung von einer ersten Leistungsstufe auf eine zweite Leistungsstufe. Insbesondere bei Grossanlagen kann der Schadstoffausstoss während der Umschaltphase beträchtlich über den Normalwerten liegen, die während des Betriebs auf einer festen Leistungsstufe auftreten. Der Grund für solche Abweichungen liegt darin, dass die Regelungsvorgänge während der Uebergänge nicht vollständig beherrschbar sind.

Werden O₂-Regelungen verwendet, so erfordert dies, dass im allgemeinen die Regelungsparameter der Regelungseinrichtung für jede der vorhandenen Leistungsstufen individuell mit einem gesonderten Verfahren ermittelt werden. Bei der Umschaltung von einer ersten Leistungsstufe auf eine zweite Leistungsstufe müssen jeweils die Regelungsparameter der Regelungseinrichtung umgeschaltet werden, was Unstetigkeiten während des Ueberganges bewirkt und letztlich nicht-optimale Verbrennung während der Uebergänge bedeutet.
Das Datenblatt 7851D vom September 1990 der Firma Landis & Gyr beschreibt einen Sauerstoff-Regler vom Typ RWF61.190 mit signalabhängigen Regelparametern für modulierbare Brenner. Es handelt sich um einen PI-Regler mit signaladaptivem Verhalten für 02-Regelungen bei Brenneranlagen. Modulierbar heisst, dass der Brenner hinsichtlich der Leistung stufenlos umschaltbar ist. Natürlich sind auch bei modulierender Steuerung unterschiedliche Leistungsstufen wirksam. Die Regelparameter für diesen Regler werden individuell aus Messungen von Sprungantworten am offenen Regelkreis bei zwei Leistungsstufen, nämlich bei maximaler Brennerleistung und bei minimaler Brennerleistung, ermittelt. Die so ermittelten Regelparameter werden anschliessend an entsprechenden Potentiometern des Reglers eingestellt. Die Regelparameter für einen PI-Regler sind die Regelverstärkung K_{R} und die Nachstellzeit T_{N}. Die Regelverstärkung K_{R} und die Nachstellzeit T_{N} werden für eine PI-Regelstrecke mit Totzeit nach der Methode von Ziegler und Nichols eingestellt (siehe dazu beispielsweise im Handbuch für Hochfrequenz- und Elektrotechniker, IV.Band, Seite 596, Formel 134; vom Verlag für Radio-Foto-Kinotechnik GmbH, Berlin-Bosigwalde).

Die Funktionsweise dieses PI-Reglers ist so, dass aus der Regelabweichung, die die Differenz zwischen O₂-Sollwert und O₂-Istwert darstellt, eine Stellgrösse berechnet wird, die einen Proportionalanteil, einen Integralanteil und einen leistungsabhängigen Verstärkungsfaktor enthält. Mit der Stellgrösse wird das Stellglied, beispielsweise eine Luftklappe, die das Verhältnis von Luft zu Brennstoff reguliert, gesteuert.

Eine PI-Regelung dieser Art hat den Nachteil, dass im Fall der stufenweisen Umschaltung von einer ersten Leistungsstufe auf eine zweite Leistungsstufe im Uebergangsstadium die Stellgröße, die im ausgeregelten Zustand im wesentlichen dem Integralanteil des PI-Reglers entspricht, zunächst im neuen Betriebszustand auf der zweiten Leistungsstufe übernommen wird. Da der Integralanteil des PI-Reglers jedoch einen zur jeweiligen Leistungsstufe proportionalen Anteil enthält, ist dessen Grösse noch gar nicht auf die neuen Betriebsverhältnisse der zweiten Leistungsstufe abgestimmt, hat also zunächst einen falschen Wert. Dieser falsche Wert wird zwar in der Folge ausgeregelt, bewirkt aber, dass im Uebergangsstadium wegen nicht-optimaler Verbrennung vermehrt Schadstoffe ausgestossen werden.

Aus JP-A-57-174 618 ist ein Regler bekannt, bei dem ein lastabhängiger Sollwert für den Sauerstoffgehalt generiert wird und bei dem die sich ergebende Regelabweichung von einem PID-Regler verarbeitet wird. Dieser PID-Regler (insbesondere der Differentialanteil) dient zur Verhinderung des Überschwingens des zu regelnden Gebläses, welches eine hohe Trägheit und damit eine nicht zu vernachlässigende Totzeit aufweist. Auch hier enthält der Integralanteil des PID-Reglers einen zur jeweiligen Leistungsstufe proportionalen Anteil, dessen Grösse nicht auf die neuen Betriebsverhältnisse der zweiten Leistungsstufe abgestimmt ist, so daß der Regler bei einer Leistungsänderung auch hier zunächst einen falschen Wert aufweist. Da somit das Ausgangssignal des PID-Reglers nicht leistungsunabhängig ist, kann ein Über- oder Unterschwingen, bzw. eine momentane ungünstige Regelung während der Übergangsphase nicht verhindert werden.

Die Aufgabe der Erfindung besteht darin, ein Verfahren und eine Vorrichtung zur Regelung eines hinsichtlich der Leistung stufig oder modulierend umschaltbaren Brenners für eine brennerbetriebene Feuerungsanlage anzugeben, das einen günstigeren Verlauf der Verbrennung beim Uebergang zwischen den Leistungsstufen aufweist.

Diese Aufgabe wird durch die im Kennzeichen der Patentansprüche 1 und 6 gegebene Lehre gelöst.

Die Lösung beruht darauf, dass eine leistungsunabhängige Stellgrösse berechnet wird.

Der Vorteil der Erfindung besteht darin, dass bei der Umschaltung zwischen verschiedenen Leistungen des Brenners weniger Schadstoffe entstehen und Energieverluste vermindert werden.

Im folgenden wird das neue Verfahren unter Beizug von Figuren näher erläutert. Es zeigen
- Fig. 1: eine Brenneranlage mit O₂-Regelung in schematischer Darstellung,
- Fig. 2: den O₂-Regelkreis in schematischer Darstellung, und
- Fig. 3: die Messung der Sprungantwort am offenen O₂-Regelkreis.

Figur 1 zeigt eine Brenneranlage mit O₂-Regelung in schematischer Darstellung, mit einem Heizkessel 1, einem Brenner 2, der zwischen mehreren Leistungsstufen umschaltbar ist, und einem Abgaskanal 3. Der Brenner 2 hat eine Brennstoffzufuhr 4 und eine Luftzufuhr 5, wobei in der Luftzufuhr 5 ein Stellglied, beispielsweise eine Luftklappe 6 oder ein Ventilator, zur Anpassung der zugeführten Luftmenge an die zugeführte Brennstoffmenge vorhanden ist. Abgase 7 aus der Verbrennung werden über den Abgaskanal 3 fortgeleitet. Im Abgaskanal 3 befindet sich eine O₂-Sonde 8, die den Restsauerstoffgehalt (O₂) im Abgas 7 misst. Die von der O₂-Sonde 8 gemessenen O₂-Istwerte O_{2I} werden einer Regelungsvorrichtung 9 zugeführt, wo sie mit einem O₂-Sollwert O_{2S} verglichen werden, worauf aufgrund der Leistung des Brenners 2 und der ermittelten Differenz die Luftklappe 6 von der Regelungsvorrichtung 9 gesteuert wird. Die optimale Luftzufuhr bzw. der optimale Luftüberschuss für die Verbrennung ist leistungsabhängig. Die Regelungsvorrichtung 9 dient dem Zweck, die dem Brenner 2 zugeführte Luftmenge so zu steuern, dass der im Abgas 7 gemessene Restsauerstoffgehalt (O₂) den eingestellten O₂-Sollwert O_{2S} erreicht. Damit wird im Idealfall eine fast stöchiometrische Verbrennung des Brennstoffes erreicht, was auch bedeutet, dass der Schadstoffgehalt im Abgas 7 bezüglich der Gase CO und NO_{X} minimal wird.

In der Figur 2 ist der O₂-Regelkreis und dessen Abhängigkeit von der Leistung P_{B} des Brenners 2 schematisch dargestellt. In einem Vergleicher 10 wird der von der Leistung P_{B} des Brenners abhängige O₂-Sollwert O_{2S} mit dem O₂-Istwert O_{2I} verglichen, d.h. aus der Differenz der beiden Werte ergibt sich eine Regelabweichung 11. Die Regelabweichung 11 wird einem PID-Regler 12 zugeführt, der aus der Regelabweichung 11 zunächst eine leistungsunabhängige Stellgrösse Y_{R} berechnet. Der PID-Regler 12 erhält ausserdem Steuerungsinformationen 14, wie beispielsweise die Leistung P_{B} des Brenners 2 und die Art des Brennstoffes. Die leistungsunabhängige Stellgrösse Y_{R} wird von einem Korrekturglied 12a in eine von der Leistung P_{B} des Brenners abhängige Stellgrösse 13 umgesetzt. Die Stellgrösse 13 wird dem Stellglied, in diesem Fall der Luftklappe 6, zugeführt, deren Einstellwert, nämlich eine Luftklappenstellung 15, eine Regelstrecke 16 beeinflusst. Als Regelstrecke 16 ist die Gesamtheit von Luftzufuhr 5, Brennstoffzufuhr 6, Brenner 2, Heizkessel 1 und Abgaskanal 3 bis zu der O₂-Sonde 8 zu verstehen. An dem Punkt im Abgaskanal 3, an dem sich die O₂-Sonde 8 befindet, ergibt sich als Resultat der Wirkungskette von PID-Regler 12, Korrekturglied 12a, Luftklappe 6 und Regelstrecke 16 ein bestimmter O₂-Wert, der die Regelgrösse O₂ darstellt und der von der O₂-Sonde als O₂-Istwert O_{2I} gemessen und zum Vergleicher 10 zurückgeführt wird.

Der PID-Regler 12 wird deshalb eingesetzt, weil damit sowohl bleibende wie auch vorübergehende Abweichungen vom O₂-Sollwert am kleinsten gehalten werden können.

Die Regelparameter werden für den PID-Regler für jede Leistungsstufe individuell bestimmt. Die Regelparameter des PID-Reglers 12 sind:
- Die Regelverstärkung K_{R} (P-Anteil)
- Die Nachstellzeit T_{N} (I-Anteil)
- Die Vorhaltzeit T_{V} (D-Anteil)

Die Regelverstärkung K_{R} und die Nachstellzeit T_{N} und die Vorhaltezeit T_{V} werden für die PID-Regelstrecke mit Totzeit im wesentlichen nach der Methode von Ziegler und Nichols eingestellt (siehe dazu beispielsweise im Handbuch für Hochfrequenz- und Elektrotechniker, IV.Band, Seite 596, Formel 136; vom Verlag für Radio-Foto-Kinotechnik GmbH, Berlin-Bosigwalde). Da die Regelung mikroprozessorgesteuert ist und somit eine Abtastregelung darstellt, beinhalten die Formeln auch eine Abtastzeit T_{S}.
dabei wird:${\text{K}}_{\text{R}} \text{=} \frac{\text{1}}{{\text{K}}_{\text{S}}} \text{·1,2·} \frac{{\text{T}}_{\text{G}}}{{\text{(T}}_{\text{U}} {\text{+ T}}_{\text{S}} \text{)}} {\text{≈ K}}_{\text{R}} \text{=} \frac{\text{1}}{{\text{K}}_{\text{S}}} \text{·1,2·} \frac{{\text{T}}_{\text{G}}}{{\text{T}}_{\text{U}}}$${\text{T}}_{\text{N}} \text{=} \frac{{\text{(T}}_{\text{U}} {\text{+ T}}_{\text{S}} {\text{/2)}}^{\text{2}}}{{\text{(T}}_{\text{U}} {\text{+ T}}_{\text{S}} \text{)}} {\text{≈ T}}_{\text{U}}$${\text{T}}_{\text{V}} \text{=} \frac{{\text{(T}}_{\text{U}} {\text{+ T}}_{\text{S}} \text{)}}{\text{2}} \text{≈} \frac{{\text{T}}_{\text{U}}}{\text{2}}$ mit${\text{K}}_{\text{S}} \text{=} \frac{{\text{ΔO}}_{\text{2IST}}}{{\text{Δ}}_{\text{POS}}}$ worin:
T_{U}= Verzugszeit
T_{G}= Ausgleichszeit
T_{S} = Abtastzeit (beispielsweise 0.2 s)
ΔO_{2IST} = Differenz des O2-Wertes im Abgas
Δ_{POS} = Differenz der Luftklappenposition
K_{S} = Streckenverstärkung

Dabei werden die Werte für TU, TG, ΔO_{2IST} und Δ_{POS} aus Messungen von Sprungantworten am offenen Regelkreis gemäss Figur 3 gewonnen. Am offenen Regelkreis, d.h. bei laufendem Brenner auf einer bestimmten Leistungsstufe, aber bei ausgeschalteter O₂-Regelung, wird vorerst abgewartet, bis der von der O₂-Sonde 8 gemessene O₂-Wert stabil ist. Dann wird die Stellung der Luftklappe 6 sprunghaft um den Wert Δ_{POS} geändert und solange beibehalten, bis der von der O₂-Sonde 8 gemessene O₂-Wert wieder stabil ist und sich auf einem gegenüber der Ausgangsstellung genügend verschiedenen Wert eingestellt hat. Dies ist die Ausgangsstellung für die Messung der Sprungantwort.

Sodann wird die Stellung der Luftklappe 6 erneut sprunghaft um den Wert Δ_{POS}, aber in entgegengesetzter Richtung, geändert und wieder solange beibehalten, bis der von der O₂-Sonde 8 gemessene O₂-Wert stabil ist. Die Differenz zwischen dem gemessenen O₂-Wert vor der sprunghaften Aenderung der Stellung der Luftklappe 6 und dem gemessenen O₂-Wert nach der sprunghaften Aenderung derselben ist ΔO_{2IST}. Aus dem Verlauf der O₂-Messkurve werden die Zeitpunkte bestimmt, an denen die gemessene Aenderung des O₂-Wertes 10% bzw. 63% des Endwertes von ΔO_{2IST} erreicht haben. Dies ergibt die Verzugszeit T_{U} und die Ausgleichszeit T_{G}, wobei T_{U} im wesentlichen die Reaktionszeit bzw. Totzeit der Regelstrecke 16 darstellt. Für grosse Brenneranlagen ergeben sich für T_{U} Werte von 5 bis 10s.

Selbstverständlich müssen die so ermittelten Regelparameter für den PID-Regler für jeden verwendeten Brennstoff und für jede Leistungsstufe des Brenners 2 ermittelt und gespeichert werden. Die aktuellen zu verwendenden Regelparameter werden dem PID-Regler über die Steuerungsinformationen 14 mitgeteilt (siehe Figur 2).

Das Verfahren zur Regelung des Brenners 2 unter Beizug des PID-Regelalgorithmus läuft wie folgt ab:

Der PID-Regler 12 errechnet eine leistungsunabhängige Stellgrösse Y_{R} aus der Regelabweichung 11 (siehe auch Figur 2).${\text{Y}}_{\text{R}} {\text{= Y}}_{\text{PR}} {\text{+ Y}}_{\text{IR}} {\text{+ Y}}_{\text{DR}}$ wobei:
Y_{PR} = leistungsunabhängiger Proportionalteil
Y_{IR} = leistungsunabhängiger Integralanteil
Y_{DR} = leistungsunabhängiger Differentialanteil

Der leistungsunabhängige Proportionalteil Y_{PR} errechnet sich dabei wie folgt:${\text{Y}}_{\text{PR}} \text{(n)=e(n)·1,2·} \frac{{\text{T}}_{\text{G}}}{{\text{T}}_{\text{U}}}$ wobei
e(n) = Regelabweichung 11 zum Zeitpunkt (n)
T_{G}= Ausgleichszeit
T_{U} = Verzugszeit

Die Regelabweichung 11 wird in dieser und in den folgenden Formeln mit dem Buchstaben e bezeichnet. Da die Regelung mikroprozessorgesteuert ist, sind die Formeln in der für die Berechnung mit Mikroprozessoren geeigneten diskreten Darstellungsform, nämlich mit Bezug auf die berechneten oder gemessenen Werte zu einem jeweiligen diskreten Abtastzeitpunkt (n) aufgeführt.

Der leistungsunabhängige Integralanteil Y_{IR} zum Zeitpunkt (n) errechnet sich wie folgt: wobei
Y_{IR}(n-1) = leistungsunabhängige Integralanteil Y_{IR} zum Zeitpunkt (n-1)
e(n) = Regelabweichung 11 zum Zeitpunkt (n)
T_{G}= Ausgleichszeit
T_{U} = Verzugszeit
T_{S} = Abtastzeit
T_{N} = Nachstellzeit

Der leistungsunabhängige Differentialanteil Y_{DR} berechnet sich wie folgt: wobei
e(n) = Regelabweichung 11 zum Zeitpunkt (n)
e(n-1) = Regelabweichung 11 zum Zeitpunkt (n-1)
T_{G}= Ausgleichszeit
T_{U} = Verzugszeit
T_{V} = Vorhaltezeit
T_{S} = Abtastzeit

Für die Erfindung ist es von Bedeutung, dass der Proportionalanteil Y_{PR}, der Integralanteil Y_{IR} und der Differentialanteil Y_{DR} in den vorstehend dargelegten Formen als leistungsunabhängige Komponenten ermittelt werden. Bei der Umschaltung von einer ersten Leistungsstufe auf eine zweite Leistungsstufe muss der Integralanteil in leistungsunabhängiger Form zur Verfügung stehen.

Erst anschliessend wird die leistungsunabhängige Stellgrösse Y_{R} mit 1/K_{S} multipliziert. K_{S} ist die Streckenverstärkung und leistungsabhängig. Da K_{S} in vielen Fällen im wesentlichen umgekehrt proportional zur Leistung des Brenners 2 auf der gewählten Leistungsstufe ist, ist in diesen Fällen die Stellgrösse 13 im wesentlichen proportional zur Leistung des Brenners 2 auf der gewählten Leistungsstufe.$\text{Y =} \frac{\text{1}}{{\text{K}}_{\text{S}}} {\text{·Y}}_{\text{R}}$ wobei:
Y = Stellgrösse 13
Y_{R} = leistungsunabhängige Stellgrösse
K_{S} = Streckenverstärkung

Die Stellgrösse 13 wird der Luftklappe 6 zugeführt und bewirkt eine Veränderung der Luftklappenstellung. Dadurch verändert sich die Luftzufuhr zum Brenner 2, was sich letzlich mit einer Verzögerung, der Reaktionszeit der Regelstrecke 16, als Aenderung des O₂-Gehaltes im Abgas 7 bei der O₂-Sonde 8 bemerkbar macht.

Im ausgeregelten Zustand sind die Verhältnisse stabil, das heisst der von der O₂-Sonde 8 gemessene O₂-Gehalt im Abgas 7 bleibt konstant. Da der Istwert der Regelung dem Sollwert der Regelung entspricht (O_{2S} = O_{2I}, siehe auch Figur 2), ist die Regelabweichung 11 gleich Null. Lediglich der Integralanteil Y_{IR} liefert einen Beitrag zur Aufrechterhaltung dieses Zustandes.

Ist die Regelabweichung 11 kleiner als die O₂-Differenz die sich pro kleinstmöglichem Stellschritt ergibt, so wird nicht korrigiert, da sonst die Regelung zum Schrittpendeln neigt.
wenn |e(n)|<NZO₂/2 dann wird e(n)=0 gesetzt
wobei
|e(n)| = Regelabweichung 11 zum Zeitpunkt (n)
NZO₂ = Neutralbereich

Die in die Berechnung eingehende Regelabweichung 11 ist unterschiedlich, je nachdem, ob Luftmangel oder Luftüberschuss vorhanden ist:
bei Luftmangel:
wenn e(n) < 0 dann e(n) = e(n)
bei Luftüberschuss:
wenn e(n) > 0 dann e(n) = e(n)/2
wobei
e(n) = Regelabweichung 11 zum Zeitpunkt (n)

Damit wird dem Wunsch entsprochen, die Regelung bei Luftüberschuss langsamer zu machen um Unterschwinger in den CO-Bereich möglichst zu vermeiden.

Bei der Umschaltung des Brenners 2 von einer ersten Leistungsstufe auf eine zweite Leistungsstufe wird der leistungsunabhängige Integralteil Y_{IR} der leistungsunabhängigen Stellgrösse Y_{R} als Anfangswert für die leistungsunabhängige Stellgrösse Y_{R} bei der zweiten Leistungsstufe verwendet. Dies wird im folgenden verdeutlicht durch Betrachtung der Stellgrösse 13 vor und nach der Leistungsstufen-Umschaltung:

Stellgrösse 13 vor der Leistungsstufen-Umschaltung:${\text{Y}}_{\text{a}} \text{=} \frac{\text{1}}{{\text{K}}_{\text{Sa}}} {\text{·Y}}_{\text{IR}}$ wobei
Yₐ = leistungsabhängige Stellgrösse 13 im ausgeregelten Zustand bei Betrieb auf der Leistungsstufe A
K_{Sa} = Streckenverstärkung für die Leistungsstufe A
Y_{IR} = leistungsunabhängiger Integralteil

Da die Regelung in ausgeregeltem Zustand ist, entspricht der Istwert der Regelgrösse dem Sollwert der Regelgrösse (O_{2S} = O_{2I}, siehe auch Figur 2). Die Regelabweichung 11 ist gleich Null. Lediglich der Integralanteil Y_{IR} liefert einen Beitrag zur Aufrechterhaltung dieses Zustandes.

Stellgrösse 13 unmittelbar nach der Leistungsstufen-Umschaltung:${\text{Y}}_{\text{b}} \text{=} \frac{\text{1}}{{\text{K}}_{\text{Sb}}} {\text{·Y}}_{\text{IR}}$ wobei
Y_{b} = leistungsabhängige Stellgrösse 13 im ausgeregelten Zustand bei Betrieb auf der Leistungsstufe B
K_{Sb} = Streckenverstärkung für die Leistungsstufe B
Y_{IR} = leistungsunabhängiger Integralteil

Unter der Annahme, dass während der Umschaltung der O₂-Sollwert (O_{2S}) für die Regelung nicht geändert wird, bleibt wegen der Reaktionszeit der Regelung die Regelabweichung 11 vorerst noch gleich Null. Lediglich der leistungsunabhängige Integralanteil Y_{IR}, der während des Ueberganges beibehalten wird, liefert einen Beitrag zur Aufrechterhaltung des Zustandes. Die für den Betrieb auf der neuen Leistungsstufe B massgebende Streckenverstärkung K_{Sb} wird gleich zu Beginn des Betriebs auf der neuen Leistungsstufe B angewendet. Mit dieser Massnahme wird erreicht, dass der beim Uebergang übernommene Integralanteil nicht von alten Regelparametereinflüssen verfälscht wird, die für den Betrieb auf der aktuellen Leistungsstufe gar keine Gültigkeit mehr haben und die andernfalls zuerst ausgeregelt werden müssten. Somit verbessert sich die Verbrennung während des Ueberganges beim Betrieb von einer Leistungsstufe auf die nächste und daraus ergibt sich auch ein geringerer Schadstoffausstoss.

## Patentansprüche

1. Verfahren zur Regelung eines Brenners (2) für eine Feuerungsanlage, der hinsichtlich der Leistung stufig oder modulierend umschaltbar ist, mit
- einer 02-Sonde (8) zur Messung des Restsauerstoffgehaltes in den Abgasen, wobei der gemessene Restsauerstoffgehalt als O₂-Istwert (O_{2I}) in einer O₂-Regelung verwendet wird,
- einem Stellglied (6) zur Regulierung des Luftüberschusses zum Brenner (2) und mit
- einem Regler (12, 12a) zur Berechnung einer Stellgrösse (13) zur Steuerung des Stellglieds (6) aufgrund einer Regelabweichung (11), die aus der Differenz zwischen einem leistungsabhängigen 02-Sollwert (O_{2S}) und dem O₂-Istwert (O_{2I}) berechnet wird, wobei Regelparameter für die vorhandenen Leistungsstufen des Brenners (2) individuell aus Messungen von Sprungantworten am offenen Regelkreis ermittelt und in Abhängigkeit von der Leistungsstufe, auf der der Brenner (2) betrieben wird, im Regler (12, 12a) eingesetzt werden,
**dadurch gekennzeichnet,**
daß ein PID-Regler (12) eingesetzt wird,
daß der PID-Regler (12) aus der Regelabweichung (11) eine leistungsunabhängige Stellgrösse (Y_{R}) berechnet,
daß die leistungsunabhängige Stellgrösse (Y_{R}) aus einem leistungsunabhängigen Proportionalanteil (Y_{PR}), einem leistungsunabhängigen Differentialanteil (Y_{DR}) und einem leistungsunabhängigen Integralanteil (Y_{IR}) besteht, und
daß das Produkt aus der leistungsunabhängigen Stellgrösse (Y_{R}) und einer leistungsabhängigen Streckenverstärkung die Stellgrösse (13) ergibt.

2. Verfahren nach Anspruch 1,
dadurch gekennzeichnet,
daß bei der Umschaltung des Brenners (2) von einer ersten Leistungsstufe auf eine zweite Leistungsstufe der leistungsunabhängige Integralteil (Y_{IR}) der leistungsunabhängigen Stellgrösse (Y_{R}) als Anfangswert für die leistungsunabhängige Stellgrösse (Y_{R}) bei der zweiten Leistungsstufe verwendet wird.

3. Verfahren nach Anspruch 1 oder 2,
dadurch gekennzeichnet,
daß die Regelung bei Luftüberschuß verlangsamt wird, indem bei Luftüberschuß die Regelabweichung (11) mit einem Faktor < 1 multipliziert und dann dem PID-Regler (12) zugeführt wird.

4. Verfahren nach einem der vorhergehenden Ansprüche,
dadurch gekennzeichnet,
daß die leistungsabhängige Streckenverstärkung im wesentlichen umgekehrt proportional zur Leistung des Brenners (2) auf der gewählten Leistungsstufe ist.

5. Verfahren nach einem der vorhergehenden Ansprüche,
dadurch gekennzeichnet,
dass das Stellglied (6) eine Luftklappe ist.

6. Vorrichtung zur Regelung eines Brenners (2) für eine Feuerungsanlage, der hinsichtlich der Leistung stufig oder modulierend umschaltbar ist, mit
- einer O₂-Sonde (8) zur Messung des Restsauerstoffgehaltes in den Abgasen, wobei der gemessene Restsauerstoffgehalt als 02-Istwert (O_{2I}) in einer 02-Regelung verwendbar ist,
- einem Stellglied (6) zur Regulierung des Luftüberschusses zum Brenner (2) und mit
- einem Regler (12, 12a) zur Berechnung einer Stellgrösse (13) zur Steuerung des Stellglieds (6) aufgrund einer Regelabweichung (11), die aus der Differenz zwischen einem leistungsabhängigen O₂-Sollwert (O_{2S}) und dem O₂-Istwert (O_{2I}) berechenbar ist, wobei Regelparameter für die vorhandenen Leistungsstufen des Brenners (2) individuell aus Messungen von Sprungantworten am offenen Regelkreis ermittelbar und in Abhängigkeit von der Leistungsstufe, auf der der Brenner (2) betrieben wird, im Regler (12, 12a) einsetzbar sind,
**dadurch gekennzeichnet,**
daß der Regler (12) ein PID-Regler ist,
daß der Regler (12) aus der Regelabweichung (11) eine leistungsunabhängige Stellgrösse (Y_{R}) berechnet,
daß die leistungsunabhängige Stellgrösse (Y_{R}) aus einem leistungsunabhängigen Proportionalanteil (Y_{PR}), einem leistungsunabhängigen Differentialanteil (Y_{DR}) und einem leistungsunabhängigen Integralanteil (Y_{IR}) besteht, und daß die Stellgrösse (13) aus dem Produkt aus der leistungsunabhängigen Stellgrösse (Y_{R}) und einer leistungsabhängigen Streckenverstärkung besteht.

## Claims

1. A method of regulating a burner (2) for a firing installation, which burner can be switched over in respect of output in a staged or modulating mode, comprising:
- an O₂-probe (8) for measuring the residual oxygen content in the flue gases, wherein the measured residual oxygen content is used as an O₂-actual value (O_{2I}) in an O₂-regulation system,
- an adjusting member (6) for regulating the air excess to the burner (2), and
- a regulator (12, 12a) for calculating an adjusting parameter (13) for control of the adjusting member (6) on the basis of a regulation deviation (11) which is calculated from the difference between the output-dependent O₂-reference value (O_{2S} ) and the O₂-actual value (O₂I), wherein regulating parameters for the existing output stages of the burner (2) are individually ascertained from measurements of jump responses at the open regulating circuit and are used in the regulator (12, 12a) in dependence on the output stage at which the burner (2) is operated,
characterised in that
a PID-regulator (12) is used,
the PID-regulator (12) calculates an output-independent adjusting parameter (Y_{R}) from the regulation deviation (11),
the output-independent adjusting parameter (Y_{R}) comprises an output-independent proportional component (Y_{PR}), an output-independent differential component (Y_{DR}) and an output-independent integral component (Y_{IR}), and
the product of the output-independent adjusting parameter (Y_{R}) and an output-dependent system amplification gives the adjusting parameter (13).

2. A method according to claim 1 characterised in that when the burner (2) is switched over from a first output stage to a second output stage the output-independent integral component (Y_{IR}) of the output-independent adjusting parameter (Y_{R}) is used as the initial value for the output-independent adjusting parameter (Y_{R}) in the second output stage.

3. A method according to claim 1 or claim 2 characterised in that when there is an air excess regulation is slowed down by a procedure whereby when there is an air excess the regulation deviation (11) is multiplied by a factor <1 and is then passed to the PID-regulator (12).

4. A method according to one of the preceding claims characterised in that the output-dependent system amplification is substantially inversely proportional to the output of the burner (2) at the selected output stage.

5. A method according to one of the preceding claims characterised in that the adjusting member (6) is an air flap.

6. Apparatus for regulating a burner (2) for a firing installation, which burner can be switched over in respect of output in a staged or modulating mode, comprising:
- an O₂-probe (8) for measuring the residual oxygen content in the flue gases, wherein the measured residual oxygen content can be used as an O₂-actual value (O_{2I}) in an O₂-regulation system,
- an adjusting member (6) for regulating the air excess to the burner (2), and
- regulator (12, 12a) for calculating an adjusting parameter (13) for control of the adjusting member (6) on the basis of a regulation deviation (11) which can be calculated from the difference between the output-dependent O₂-reference value (O_{2S}) and the O₂-actual value (O_{2I}) wherein regulating parameters for the existing output stages of the burner (2) can be individually ascertained from measurements of jump responses at the open regulating circuit and can be used in the regulator (12, 12a) in dependence on the output stage at which the burner (12) is operated.
characterised in that
the regulator (12) is a PID-regulator,
the PID-regulator (12) calculates an output-independent adjusting parameter (Y_{R}) from the regulation deviation (11),
the output-independent adjusting parameter (Y_{R}) comprises an output-independent proportional component (Y_{PR}), an output-independent differential component (YDR) and an output-independent integral component (Y_{IR}), and
the adjusting parameter (13) comprises the product of the output-independent adjusting parameter (Y_{R}) and an output-dependent system amplification.

## Revendications

1. Procédé de régulation d'un brûleur (2) pour une installation de chauffe, dont la puissance peut être commutée de façon graduelle ou modulée et qui comporte :
- une sonde d'oxygène (8) pour une mesure de la teneur en oxygène résiduelle dans les fumées, cette teneur en oxygène résiduelle étant utilisée comme valeur réelle d'oxygène (O_{2I}) dans un système de régulation d'oxygène,
- un organe de régulation (6) pour une régulation de l'excès d'air fourni au brûleur (2) et
- un régulateur (12, 12a) pour un calcul d'une grandeur de régulation (13) servant à la commande de l'organe de régulation (6) sur la base d'un écart de régulation (11), qui est calculé à partir de la différence entre une valeur de consigne d'oxygène (O_{2S}) dépendante de la puissance et la valeur réelle d'oxygène (O_{2I}) de sorte qu'on obtient des paramètres de régulation qui sont déterminés individuellement, pour les échelons de puissance existants du brûleur (2) à partir de mesures de réactions rapides dans le circuit de régulation ouvert et qui peuvent être appliqués au régulateur (12, 12a), en fonction de l'échelon de puissance dans lequel fonctionne le brûleur (2),
procédé caractérisé en ce que :
- un régulateur-PID (12) est utilisé,
- le régulateur-PID (12) calcule, à partir de l'écart de régulation (11), une grandeur de régulation (Y_{R}) indépendante de la puissance,
- la grandeur de régulation (Y_{R}) indépendante de la puissance se compose d'une partie proportionnelle (Y_{PR}) indépendante de la puissance, d'une partie différencielle (Y_{DR}) indépendante de la puissance et d'une partie intégrale (Y_{IR}) indépendante de la puissance,
et en ce que le produit de la grandeur de régulation (Y_{R}) indépendante de la puissance et d'un degré de stabilisation d'ensemble dépendant de la puissance détermine la grandeur de régulation (13).

2. Procédé selon la revendication 1, caractérisé en ce que lors de la commutation du brûleur (2) depuis un premier échelon de puissance jusqu'à un second échelon de puissance, la partie intégrale (Y_{R}) indépendante de la puissance qui intervient dans la grandeur de régulation (Y_{R}) indépendante de la puissance est utilisée comme valeur initiale de la grandeur de régulation (Y_{R}) indépendante de la puissance qui intervient dans le second échelon de puissance.

3. Procédé selon la revendication 1 ou 2, caractérisé en ce que la régulation en cas d'excès d'air est allongée par le fait que, en cas d'excès d'air, l'écart de régulation (11) est multiplié par un facteur < 1 et est ensuite transmis au régulateur-PID (12).

4. Procédé selon une des revendications précédentes, caractérisé en ce que le degré de stabilisation d'ensemble dépendant de la puissance est dans l'essentiel, inversement proportionnel à la puissance du brûleur (2) pour l'échelon de puissance sélectionné.

5. Procédé selon une des revendications précédentes, caractérisé en ce que l'organe de régulation (6) est un papillon d'air.

6. Dispositif de régulation d'un brûleur (2) pour une installation de chauffe, dont la puissance peut être commutée graduellement ou de façon modulée et qui comprend :
- - une sonde d'oxygène (8) pour une mesure de la teneur en oxygène résiduel dans les fumées, cette teneur en oxygène résiduel étant utilisée comme valeur réelle d'oxygène (O_{2I}) dans un système de régulation d'oxygène,
- un organe de régulation (6) pour une régulation de l'excès d'air fourni au brûleur (2) et
- un régulateur (12, 12a) pour un calcul d'une grandeur de régulation (13) servant à la commande de l'organe de régulation (6) sur la base d'un écart de régulation (11), qui est calculé à partir de la différence entre une valeur de consigne d'oxygène (O_{2S}) dépendante de la puissance et la valeur réelle d'oxygène (O_{2I}) de sorte que des paramètres de régulation peuvent être déterminés individuellement, pour les échelons de puissance existants du brûleur (2) à partir de mesures de réactions rapides dans le circuit de régulation ouvert et peuvent être appliqués au régulateur (12, 12a) en fonction de l'échelon de puissance dans lequel fonctionne le brûleur (2),
dispositif caractérisé en ce que :
- le régulateur (12) est un régulateur-PID
- le régulateur (12) calcule à partir de l'écart de régulation (11) une grandeur de régulation (Y_{R}) indépendante de la puissance,
- la grandeur de régulation (Y_{R}) indépendante de la puissance se compose d'une partie proportionnelle (Y_{PR}) indépendante de la puissance, d'une partie différencielle (Y_{DR}) indépendante de la puissance et d'une partie intégrale (Y_{IR}) indépendante de la puissance
- et en ce que la grandeur de régulation (13) se compose du produit de la grandeur de régulation (Y_{R}) indépendante de la puissance et d'un degré de stabilisation d'ensemble dépendant de la puissance.
